# DEMANDE DE BREVET EUROPEEN

(11) **EP 4 659 630 A1**
(43) Date de publication de la demande: **10.12.2025**
(21) Numéro de dépôt: 24315278.2
(22) Date de dépôt: 07.06.2024
(51) Int. Cl.: A47C 27/15, A47C 27/00

(54) **NÉCESSAIRE DE RÉNOVATION D'UN MATELAS USAGÉ, ET PROCÉDÉ DE MISE EN OEUVRE DE CE NÉCESSAIRE**

(71) Demandeur: Tediber, 75004 Paris (FR)
(72) Inventeur: Sylvain, Julien, 75014 Paris (FR)
(74) Mandataire: Dupuis-Latour, Dominique

(57) **Abrégé**

Le matelas (10) à rénover présente une face supérieure (12) avec un affaissement (14) résultant d'une utilisation prolongée. Le nécessaire comprend une plaque de mousse d'accueil (20), de même dimensions que le matelas (10) et disposée sur la face supérieure (12) de celui-ci, et un ensemble de galettes de mousse (30a-30d) de différentes dimensions. Après sélection, une galette, ou des galettes empilées, sont placées entre la plaque de mousse d'accueil (20) et la face supérieure (12) du matelas dans la région de l'affaissement (14), de manière que le volume de la (les) galette(s) sélectionnée(s) comble sensiblement l'affaissement (14) du matelas. Enfin, une housse enveloppe le tout avec le matelas (10).

## Description

### Domaine technique de l'invention

L'invention concerne la rénovation des matelas usagés.

Après de nombreuses années d'utilisation d'un matelas, lorsque celui-ci est devenu inconfortable la démarche la plus courante est de le remplacer contre un matelas neuf. À cette occasion, le plus souvent, le matelas usagé repris par le fournisseur du matelas neuf est mis à la décharge.

La vente en seconde main, entre particuliers, ne concerne que des matelas en relativement bon état et, concrètement, reste très marginale.

Il en est de même des matelas très peu utilisés, par exemple ceux qui sont retournés au vendeur "après 100 nuits d'essai", et qui sont alors reconditionnés par des prestataires spécialisés pour revente avec décote.

### État de la technique antérieure

Le EP 3 960 037 A1 (Tediber) décrit une structure de matelas composite qui autorise une rénovation après quelques années.

Dans cette structure, un matelas d'accueil comportant un garnissage de nappes de laine repose sur un matelas socle comportant un garnissage en mousse. La rénovation d'un tel matelas consiste à extraire les nappes de laine du matelas d'accueil, à les recarder puis à les replacer dans leur housse d'origine ou dans une housse neuve. Le matelas socle en mousse, quant à lui, n'a pas besoin de rénovation dans la mesure où, interposé entre le matelas d'accueil et le sommier du lit, il ne subit pas ou peu de dommages dans le temps.

Cette technique n'est toutefois applicable qu'à des matelas de laine et nécessite le recours à un professionnel pour le recardage, qu'il soit fait en atelier à ou domicile.

Le problème de l'invention est, dans ce contexte de la prolongation de la durée de vie d'un matelas, de proposer une technique de rénovation applicable à d'autres types de matelas que les matelas de laine, notamment aux matelas en mousse qui sont les plus courants, et qui puisse être mise en oeuvre directement par l'utilisateur, sans recours à un professionnel et sans nécessiter d'outillage spécifique ni d'habilité particulière.

Le but recherché est de permettre à un utilisateur de prolonger ainsi la durée de vie d'un matelas dans d'importantes proportions, et à moindre coût, après quelques années d'utilisation, au lieu de le remplacer par un matelas neuf, geste à l'évidence peu écologique compte tenu de la mise au rebut de l'ancien matelas dans la plupart des cas et de l'empreinte écologique globale liée à la fabrication d'un matelas neuf.

Le point de départ de l'invention est la constatation que les causes principales conduisant un utilisateur à décider de changer de matelas sont i) l'affaissement du matelas dans la région centrale (creusement permanent notamment au niveau de la région du fessier), ii) l'état de la housse extérieure (défraîchie par la transpiration, tachée, ...) et iii) la perte de qualité (résilience notamment) du matériau d'accueil en surface du matelas, qui est le plus sollicité et soumis à l'humidité et à la chaleur du dormeur, qui sont des facteurs aggravant la détérioration des matériaux.

S'il était possible de pallier ces effets irréversibles d'une utilisation prolongée du matelas sans pour autant remplacer celui-ci par un neuf, il deviendrait possible d'allonger considérablement la durée de vie du matelas - par exemple à 14+7 = 21 ans au lieu de 14 ans - avec au final non seulement une économie pour l'utilisateur, mais de façon générale une réduction de l'empreinte écologique globale liée à l'industrie de fabrication du matelas, au transport pour la livraison du nouveau matelas et l'enlèvement puis la destruction de l'ancien, etc. Ceci d'autant plus que le matériau au coeur du matelas est souvent surqualifié et peut, dans les bons matelas, rester facilement utilisable pendant 20 ans.

### Exposé de l'invention

Pour résoudre ces problèmes et atteindre les buts précités, l'invention propose de mettre à la disposition des utilisateurs un nécessaire destiné à la rénovation d'un matelas usagé à rénover, celui-ci ayant des dimensions prédéterminées et présentant une face supérieure avec, sur la face supérieure, un affaissement résultant d'une utilisation prolongée. De façon caractéristique de l'invention, ce nécessaire comprend : une plaque de mousse d'accueil, ayant des dimensions correspondant aux dimensions du matelas et étant apte à être disposée sur la face supérieure du matelas ; et un ensemble de galettes de mousse, les galettes étant de dimensions respectives différentes entre elles et inférieures aux dimensions du matelas. Ces galettes sont respectivement aptes, après sélection et empilement éventuel, à être placées entre la plaque de mousse d'accueil et la face supérieure du matelas dans la région de l'affaissement, de manière que le volume de la (les) galette(s) sélectionnée(s) comble sensiblement l'affaissement du matelas.

Très avantageusement, le nécessaire comprend en outre une housse, avec des dimensions correspondant aux dimensions du matelas, et apte à envelopper l'ensemble constitué par le matelas, l'au moins une galette ou l'empilement de galettes, et la plaque de mousse d'accueil.

Selon diverses autres caractéristiques subsidiaires avantageuses :
- le nécessaire comprend en outre un moyen de fixation des galettes de mousse à la plaque de mousse d'accueil et/ou au matelas, des galettes de mousse entre elles, et/ou de la plaque de mousse d'accueil au matelas, par exemple un moyen de fixation par adhésif ou par bande agrippante ;
- les galettes de mousse comprennent des prédécoupes pour permettre une réduction éventuelle de leur dimension par un utilisateur ;
- les galettes de mousse ont une forme arrondie circulaire ou ovale ;
- les galettes de mousse ont des bords périphériques amincis ; et/ou
- au moins une galette comprend une enveloppe plate remplie d'une garniture et mousse expansive.

L'invention propose également un procédé de rénovation d'un matelas usagé par mise en oeuvre du nécessaire ci-dessus, comprenant les étapes suivantes :
a) évaluation de l'étendue en surface et de la profondeur centrale de l'affaissement du matelas ;
b) sélection, parmi un ensemble de galettes de mousse de différentes dimensions, d'au moins une galette ou d'un empilement de galettes, dont le volume comble sensiblement l'affaissement du matelas ;
c) placement sur le matelas, dans la région de l'affaissement, de l'au moins une galette ou de l'empilement de galettes ; et
d) mise en place, sur la face supérieure du matelas, d'une plaque de mousse d'accueil ayant des dimensions correspondant aux dimensions du matelas, l'au moins une galette ou l'empilement de galettes étant pris en sandwich entre la face supérieure du matelas et la plaque de mousse d'accueil.
   Très avantageusement, ce procédé est complété par une étape finale de :
e) enveloppement, par une housse ayant des dimensions correspondant aux dimensions du matelas, de l'ensemble constitué par le matelas, l'au moins une galette ou l'empilement de galettes, et la plaque de mousse d'accueil.

Le procédé peut également prévoir une étape de fixation des galettes de mousse à la plaque de mousse d'accueil et/ou au matelas, des galettes de mousse entre elles, et/ou de la plaque de mousse d'accueil au matelas.

### Brève description des dessins

On va maintenant décrire un exemple de mise en oeuvre de l'invention, en référence aux dessins annexés où les mêmes références désignent d'une figure à l'autre des éléments identiques ou fonctionnellement semblables.
La Figure 1 est une vue éclatée montrant la manière d'intercaler une ou plusieurs galettes de mousse entre le matelas et une plaque de mousse d'accueil afin de combler au mieux l'affaissement central du matelas à rénover.
La Figure 2 illustre un exemple de préparation et de conditionnement pour la vente du nécessaire de rénovation selon l'invention, suivant quatre étapes successives (a) à (d).
Les Figures 3 et 4 montrent la manière de rationaliser le choix des dimensions et du nombre des galettes intercalaires, en fonction des dimensions et de la forme de l'affaissement à combler.

### Description détaillée d'un mode de réalisation de l'invention

Sur la Figure 1, la référence 10 désigne un matelas usagé, à rénover grâce au nécessaire de l'invention.

Ce matelas présente, sur sa face supérieure 12 (face de couchage), un affaissement 14 résultant de l'utilisation prolongée du matelas après plusieurs années. Cet affaissement 14 se situe généralement vers le centre du matelas, à l'endroit du fessier, où la pression exercée sur le matelas par l'utilisateur pendant le sommeil est la plus forte et tend, à la longue, à écraser le matériau du matelas, notamment pour les matelas en mousse ou en latex, de même pour les matelas à ressorts avec un accueil en mousse, en ouate ou en laine.

D'autre part, la face supérieure 12 est souvent défraîchie et présente des taches, des auréoles, etc., en particulier du fait de la transpiration, avec une hygiène dégradée par les acariens qui se nourrissent des particules de peau du dormeur.

Pour ces raisons, les utilisateurs ont tendance à changer le matelas au bout de plusieurs années pour un matelas neuf au seul vu de la housse défraîchie et de l'affaissement central de la face d'accueil, malgré une âme de matelas pas ou peu dégradée par l'usage. La durée typique maximale d'un matelas est généralement de l'ordre de 14 ans.

Le nécessaire de rénovation du matelas permet de prolonger la durée de vie de ce matelas de plusieurs années, par exemple de 7 années supplémentaires, de sorte que la durée de vie totale du matelas sera en fin de compte d'environ 21 ans au lieu de 14 ans, avec tous les avantages qui en découlent, aussi bien directement pour l'utilisateur qui peut s'épargner le coût et les démarches d'achat et d'échange de son matelas, que de façon plus générale du point de vue environnemental par réduction de l'empreinte écologique.

A cet effet, le nécessaire de l'invention comprend une plaque de mousse d'accueil 20, dont les dimensions en longueur et en largeur correspondent aux dimensions du matelas 10, et qui est destinée à être disposée sur la face supérieure 12 de ce dernier. Cette plaque en mousse présente par exemple une épaisseur de l'ordre de 2 à 3 cm, avec des dimensions standard de 90, 140 ou 160 cm de largeur sur 200 cm de longueur (la plaque pouvant éventuellement être découpée pour être utilisée avec des matelas de 190 cm).

Plusieurs qualités peuvent être proposées pour offrir un choix à l'utilisateur : plus moelleux, plus haut de gamme, et même éventuellement du latex. Il est également possible de prévoir pour la plaque de mousse d'accueil 20 une plaque formée d'éléments non homogènes, avec des fermetés différentes selon les régions pour obtenir une progressivité dans le maintien du corps de l'utilisateur étendu sur le matelas lorsque celui-ci sera rénové.

De façon caractéristique, le nécessaire de l'invention comporte également un ensemble de galettes de mousse 30a ... 30d de dimensions respectives différentes entre elles et inférieures aux dimensions du matelas. Le client choisira quelle galette, ou quelles galettes empilées, utiliser en fonction de la profondeur et de la forme de l'affaissement 14. Ces galettes, après sélection et empilement éventuel, sont placées dans l'affaissement 14 puis recouvertes par la plaque de mousse d'accueil 20. Les galettes ont de préférence, mais de façon non limitative, une forme arrondie circulaire ou ovale. Avantageusement, elles peuvent présenter des bords périphériques amincis pour une transition plus progressive entre le matériau de la galette et son environnement périphérique immédiat.

Un autre perfectionnement consiste à utiliser pour une ou plusieurs des galettes une enveloppe plate remplie d'une garniture en mousse expansive molle de manière à optimiser l'adaptation de la forme et des dimensions de la galette à la forme et aux dimensions de l'affaissement du matelas à rénover.

L'ensemble rénové, constitué par i) le matelas d'origine 10, ii) la plaque de mousse d'accueil 20, et iii) une galette ou un empilement de galettes 30a ... 30d en sandwich entre la face supérieure 12 du matelas 10 et la plaque de mousse d'accueil 20, pourra être avantageusement enveloppé par une housse de dimensions correspondant aux dimensions du matelas. Cette housse est avantageusement réalisée en une matière textile extensible afin de bien assujettir entre eux les différents éléments i) à iii), et s'adapter à la hauteur du matelas d'origine 10, qui peut varier d'un modèle à l'autre. En variante, la housse peut comporter des soufflets tenus par des fermetures à glissière, qui peuvent être déployés pour s'adapter au volume plus ou moins important du matelas, à la manière d'une valise à soufflet qui peut être déployée pour loger un contenu plus volumineux.

Cette housse sera proposée dans les mêmes dimensions standard que la plaque de mousse d'accueil, à savoir 90, 140, 160 cm de largeur sur 200 cm de longueur.

Sur la Figure 2, on a représenté un exemple de préparation et de conditionnement pour la vente du nécessaire de rénovation selon l'invention.

Cet ensemble est avantageusement présenté sous forme d'un conditionnement unique obtenu de la manière suivante :
- en (a), on a disposé sur la plaque de mousse 20, déployée, la housse 40, repliée, ainsi que les différentes galettes de mousse 30a ... 30d ;
- à l'étape suivante (b), l'ensemble est comprimé, de manière à enfoncer les galettes et la housse sur la plaque et réduire l'épaisseur e de cette dernière ;
- l'ensemble est alors plié, comme illustré en (c) ;
- puis il est enroulé, comme illustré en (d), de manière à constituer un rouleau 50 qui pourra ensuite être conditionné dans un tube en carton avec une notice, une indication des différentes matières, etc.

Un tel conditionnement présente l'avantage d'être à la fois pratique et optimisé du point de vue de l'impact environnemental. Il n'est toutefois bien entendu décrit ici qu'à titre illustratif.

Divers accessoires additionnels peuvent être prévus, par exemple un moyen de fixation des galettes 30a ... 30d entre elles (dans le cas d'un empilement) et/ou à la face supérieure 12 du matelas 10 et/ou à la sous-face de la plaque de mousse d'accueil 20.

Cette fixation pourra être réalisée par divers moyens connus en eux-mêmes, par exemple par un adhésif (tube de colle) ou par bande agrippante. Il peut s'agir également de gommettes autocollantes biface, de gommettes avec en surface une bande agrippante, etc.

Le nécessaire pourra éventuellement comprendre un outil de découpe, pour que l'utilisateur découpe la housse usée du matelas à rénover et mette à nu le matelas 10 proprement dit, en suivant des consignes propres à la nature du matelas : le plateau est-il piqué ?, y a-t-il un galon ?, etc.

En ce qui concerne les galettes de mousse 30, celles-ci peuvent être également formées dans une plaque unique avec des prédécoupes permettant de réduire et choisir le diamètre ou la dimension des galettes. Les Figures 3 et 4 illustrent une modélisation de l'étape de sélection de la galette ou de n galettes 30a ... 30d à placer entre le matelas 10 et la plaque de mousse d'accueil 20.

Pour ce faire, l'utilisateur évalue plusieurs mesures de l'affaissement 14 du matelas 10, en particulier en M1 la profondeur maximale de l'affaissement, en son centre, qui donnera une première indication sur le nombre *n* de galettes à empiler, ce nombre étant d'autant plus élevé que l'affaissement, mesuré par M1, sera profond.

Dans le sens de la largeur, les mesures M2 et M3 des extrémités de l'affaissement, et M4 et M5 de sa profondeur à mi-distance du centre, permettront de sélectionner les dimensions respectives des n galettes à empiler.

Il en sera de même dans le sens de la longueur, pour les mesures MA, MB, MC et MD.

En particulier, si les galettes ont une forme ovale, les différences entre les mesures respectives M2 ... M5 et MA ... MD permettront de choisir la meilleure orientation des galettes pour que la forme d'ensemble de l'empilement épouse au mieux la contreforme de l'affaissement 14.

Dans l'exemple illustré Figure 4, on a ainsi choisi, parmi quatre galettes 30a ... 30d proposées dans le nécessaire, d'empiler trois galettes 30a, 30c et 30d pour combler au mieux l'affaissement 14 avant le placement final de la plaque de mousse d'accueil 20 et l'enveloppement de l'ensemble par la housse 40.

## Revendications

1. Un nécessaire destiné à la rénovation d'un matelas (10) usagé, le matelas (10) usagé à rénover ayant des dimensions prédéterminées et présentant une face supérieure (12) avec, sur la face supérieure, un affaissement (14) résultant d'une utilisation prolongée,
le nécessaire étant **caractérisé en ce qu'**il comprend :
- une plaque de mousse d'accueil (20), ayant des dimensions correspondant aux dimensions du matelas (10) et étant apte à être disposée sur la face supérieure (12) du matelas ; et
- un ensemble de galettes de mousse (30a-30d), les galettes étant de dimensions respectives différentes entre elles et inférieures aux dimensions du matelas (10),
les galettes (30a-30d) étant respectivement aptes, après sélection et empilement éventuel, à être placées entre la plaque de 'mousse d'accueil (20) et la face supérieure (12) du matelas dans la région de l'affaissement (14), de manière que le volume de la (les) galette(s) sélectionnée(s) comble sensiblement l'affaissement (14) du matelas.

2. Le nécessaire de la revendication 1, comprenant en outre :
- une housse (40), ayant des dimensions correspondant aux dimensions du matelas (10) et étant apte à envelopper l'ensemble constitué par le matelas (10), l'au moins une galette ou l'empilement de galettes, et la plaque de mousse d'accueil (20).

3. Le nécessaire de la revendication 1, comprenant en outre un moyen de fixation des galettes de mousse (30a-30d) à la plaque de mousse d'accueil (20) et/ou au matelas (10), des galettes de mousse (30a-30d) entre elles, et/ou de la plaque de mousse d'accueil (20) au matelas (10).

4. Le nécessaire de la revendication 3, dans lequel le moyen de fixation comprend un moyen de fixation par adhésif ou par bande agrippante.

5. Le nécessaire de la revendication 1, dans lequel les galettes de mousse (30a-30d) comprennent des prédécoupes pour permettre une réduction éventuelle de leur dimension par un utilisateur.

6. Le nécessaire de la revendication 1, dans lequel les galettes de mousse (30a-30d) ont une forme arrondie circulaire ou ovale.

7. Le nécessaire de la revendication 1, dans lequel les galettes de mousse (30a-30d) ont des bords périphériques amincis.

8. Le nécessaire de la revendication 1, dans lequel au moins une galette comprend une enveloppe plate remplie d'une garniture et mousse expansive.

9. Un procédé de rénovation d'un matelas (10) usagé,
le matelas (10) usagé ayant des dimensions prédéterminées et présentant une face supérieure (12) avec, sur la face supérieure, un affaissement (14) résultant d'une utilisation prolongée,
le procédé étant **caractérisé par** les étapes suivantes :
a) évaluation de l'étendue en surface et de la profondeur centrale de l'affaissement (14) du matelas ;
b) sélection, parmi un ensemble de galettes de mousse (30a-30d) de différentes dimensions, d'au moins une galette ou d'un empilement de galettes, dont le volume comble sensiblement l'affaissement (14) du matelas ;
c) placement sur le matelas (10), dans la région de l'affaissement (14), de l'au moins une galette ou de l'empilement de galettes ; et
d) mise en place, sur la face supérieure (12) du matelas, d'une plaque de mousse d'accueil (20) ayant des dimensions correspondant aux dimensions du matelas (10), l'au moins une galette ou l'empilement de galettes étant pris en sandwich entre la face supérieure (12) du matelas et la plaque de mousse d'accueil (20).

10. Le procédé de la revendication 9, comprenant en outre une étape finale de :
e) enveloppement, par une housse (40) ayant des dimensions correspondant aux dimensions du matelas (10), de l'ensemble constitué par le matelas (10), l'au moins une galette ou l'empilement de galettes, et la plaque de mousse d'accueil (20).

11. Le procédé de la revendication 9, comprenant en outre une étape de fixation des galettes de mousse (30a-30d) à la plaque de mousse d'accueil (20) et/ou au matelas (10), des galettes de mousse (30a-30d) entre elles, et/ou de la plaque de mousse d'accueil (20) au matelas (10).
